# FASCICULE DE BREVET EUROPEEN

(11) **EP 0 531 239 B1**
(45) Date de publication et mention de la délivrance du brevet: **19.04.1995**
(21) Numéro de dépôt: 92420292.2
(22) Date de dépôt: 04.09.1992
(51) Int. Cl.: B65D 71/50

(54) **Article en matière synthétique, obtenu par thermoformage d'une feuille et comportant des lignes de rupture**
Kunststoffgegenstand mit Sollbruchstellen, hergestellt mittels Thermoformung aus Kunststoffolie
Plastic article obtained from a thermoformed sheet with breaking lines

(30) Priorité: 05.09.1991 FR 9111179
(43) Date de publication de la demande: 10.03.1993
(73) Titulaire: GRAHAM PACKAGING FRANCE, F-01150 Blyes (FR)
(72) Inventeur: Jacquart, Alain, F-59680 Ferriere la Grande (FR)
(74) Mandataire: Maureau, Philippe

(56) Documents cités:
- FR-A- 2 291 111
- GB-A- 976 398

## Description

La présente invention a pour objet un article en matière synthétique obtenu par thermoformage d'une feuille et comportant des lignes de rupture.

L'article dont il s'agit peut, par exemple, être constitué par un récipient comportant plusieurs alvéoles avec ménagement de lignes de rupture entre les différentes alvéoles, afin de permettre de les séparer les unes des autres, pour utiliser de façon séparée le contenu de chaque alvéole. Une application particulière de ce type d'article concerne le conditionnement de produits alimentaires, tels que les yaourts, ou les crèmes dessert.

De façon traditionnelle, il est connu de former des lignes de rupture prédéterminées en utilisant un couteau de prémarquage qui pénétre dans la feuille pendant l'opération de thermoformage. Ce procédé n'offre pas une très grande fiabilité, car il provoque très souvent des ruptures en dehors de la zone prémarquée, à proximité des parois de l'article. En outre, les récipients à plusieurs alvéoles, tels que définis précédemment, sont généralement fermés par un opercule unique en aluminium, ou complexe en matière synthétique, qui comporte des lignes griffées, en regard des lignes de rupture. Or, le ménagement des lignes de griffage se traduit par des amorces de rupture de la feuille de matière synthétique thermoformée, dans la mesure où la ligne de griffage n'est pas parfaitement centrée par rapport à la ligne de rupture. Dans ces conditions, la séparation de deux alvéoles devient aléatoire car tantôt c'est le prémarquage qui provoque la rupture, tantôt c'est la griffe plus ou moins profonde dans le plastique qui provoque cette rupture.

Le document GB-A-976 398 concerne un dispositif de regroupement de récipients comportant une feuille de retenue des récipients présentant des lignes de rupture permettant de séparer certains récipients les uns des autres. Ces lignes de rupture sont constituées, par exemple, par deux rainures en V disposées en vis-à-vis. Cette technique assure la formation d'une charnière qui, en raison de l'orientation moléculaire obtenue, renforce localement la matière en lui permettant de fléchir mais en rendant sa cassure difficile. Ce n'est qu'après plusieurs mouvements de rotation de la charnière et en exerçant une traction sur celle-ci que l'on parvient à réaliser la rupture.

La présente invention vise à remédier à ces inconvénients.

A cet effet, l'article en matière synthétique qu'elle concerne, obtenu par thermoformage d'une feuille ou par injection et comportant des lignes de rupture constituées chacune par deux rainures en vis-à-vis, ménagées dans les deux faces de la feuille, est caractérisé en ce que l'une des rainures possède un profil en forme générale de U, tandis que la rainure en vis-à-vis possède un profil en forme générale de V.

Ces deux rainures disposées en vis-à-vis assurent un marquage parfaitement précis de la ligne de rupture, assurant que la séparation entre deux parties d'un même article se fait bien selon une ligne de rupture prédéterminée. La séparation se fait par basculement des deux parties de l'article le long de la ligne de rupture, ce basculement se faisant avec la rainure en U située du côté de l'intérieur, et la rainure en V située du côté de l'extérieur de l'angle que l'on fait former aux deux parties de l'emballage. Il doit être noté qu'en fonction des dimensions données aux deux rainures, après une amorce de déchirure au niveau de la rainure en V, les deux angles droits disposés de part et d'autre de la rainure en U viennent prendre appui l'un contre l'autre, et par un effet de levier assurent la rupture entre les deux parties de l'article, suivant la ligne prémarquée, sans possibilité de dérive.

L'angle dont il faut faire pivoter les deux parties de l'article, pour les séparer l'une de l'autre, est avantageusement inférieur à 100°. Cet agencement des rainures permet d'éviter l'orientation moléculaire fournissant un effet charnière, ce qui, combiné à l'effet de levier résultant de l'appui l'une sur l'autre des deux arêtes délimitant la rainure en U, facilite la rupture. Il en résulte qu'il est possible d'utiliser des matières ayant une résistance accrue aux chocs et, par suite, de limiter l'épaisseur de la matière utilisée, ce qui limite l'effort à exercer pour parvenir à la rupture.

La rainure en U de chaque ligne de rupture est tournée du côté de l'opercule, dans le cas d'un article comportant des alvéoles débouchant dans le plan d'une feuille de matière synthétique, dans laquelle sont ménagées, entre les alvéoles, les lignes de rupture, toutes les alvéoles étant fermées par un opercule unique fixé sur la feuille.

Un autre avantage de ce procédé réside dans le fait qu'après conditionnement du ou des produits dans les différentes alvéoles, et thermoscellage de l'opercule de fermeture, cet opercule peut être prédécoupé par griffage au niveau de la rainure en U, de telle sorte que cette opération ne porte nullement atteinte à la feuille de matière synthétique dans cette zone, ce qui évite tous risques d'amorces de rupture parasites.

Selon d'autres caractéristiques de l'invention, données ci-après à titre d'exemples, les deux ailes de la rainure en V forment un angle inférieur ou égal à 60°, la largeur du fond de la rainure en V est inférieure à 0,1 mm, la largeur du fond de la rainure en U est supérieure à la largeur du fond de la rainure en V, le rapport entre ces deux largeurs étant de l'ordre de deux.

En outre, la profondeur de la rainure en U est inférieure à la profondeur de la rainure en V, la profondeur cumulée des rainures en U et en V étant proportionnelle à l'épaisseur de la feuille constitutive de l'article. C'est ainsi que pour une feuille d'une épaisseur de l'ordre de 1 mm, la rainure en U possède une profondeur de l'ordre de 0,15 mm, et la rainure en V possède une profondeur de l'ordre de 0,20 mm.

De toute façon, l'invention sera bien comprise à l'aide de la description qui suit, en référence au dessin schématique annexé représentant, à titre d'exemple non limitatif, une forme d'exécution de cet article :
Figure 1 est une vue en perspective d'un article constitué par un emballage, par exemple pour yaourts, comportant quatre alvéoles ;
Figure 2 est une vue partielle de cet article, en coupe selon la ligne II-II de figure 1 ;
Figure 3 est une vue partielle de figure 2, le long de la rainure supérieure, après operculage au cours de l'opération de griffage de cet opercule ;
Figure 4 est une vue partielle de côté, au cours du mouvement de séparation de l'article en deux parties ;
Figure 5 est une vue en coupe et à échelle agrandie de la ligne de rupture au cours de son mouvement de déchirure.

La figure 1 représente un emballage 2 obtenu à partir d'une feuille de matière synthétique 3 thermoformée, pour présenter un plan supérieur dans lequel débouchent quatre alvéoles 4. Comme montré au dessin, ces quatre alvéoles peuvent être séparées les unes des autres, pour former quatre récipients indépendants. A cet effet, il est prévu dans le plan supérieur de la feuille de matière synthétique, deux lignes de rupture en croix, désignées par la référence générale 5.

Chaque ligne de rupture est constituée par une rainure 6 débouchant dans la face supérieure de la plaque 3, et une rainure 7 débouchant dans la face inférieure de cette même plaque. La plaque de matière synthétique possèdant dans la forme d'exécution représentée au dessin une épaisseur de 1 mm, la rainure 6 possède, pour sa part, une section en U, avec une largeur a de 0,2 mm, et une profondeur b de 0,15 mm.

Pour sa part, la rainure 7, disposée en vis-à-vis de la rainure 6, et débouchant dans l'autre face de la plaque, possède une forme générale de V, dont les parois forment un angle de l'ordre de 60°, le fond de cette rainure possèdant une largeur c de 0,1 mm, et la profondeur de cette rainure d étant égale à 0,2 mm.

La figure 2, représente en surépaisseur par rapport à la ligne de rupture 5 deux cordons 8 de thermoscellage pour une feuille 9 de fermeture constituée, par exemple, par un complexe à base d'aluminium.

Comme montré à la figure 3, après remplissage des alvéoles, et operculage par la feuille 9, il est procédé au griffage de cette feuille 9 au niveau des lignes de rupture 5 à l'aide d'un couteau 10. Comme représenté au dessin, ce couteau 10, s'il assure la prédécoupe de la feuille 9, n'atteint absolument pas la plaque 3 de matière synthétique, et ne peut donc produire d'amorces de rupture au niveau de cette dernière.

Les figures 4 et 5 représentent la séparation entre deux parties de l'article 2. Il est procédé au basculement des deux parties à séparer, en les faisant pivoter autour de la ligne de rupture considérée, ce pivotement se faisant avec la rainure 6 située à l'intérieur de l'angle formé par les deux parties de l'article, et la rainure 7 à l'extérieur de ce même angle. La forme en V de la rainure 7 favorise la déchirure de la matière comprise entre les deux rainures, les deux angles droits 12 situés de part et d'autre de la rainure en U 6, venant prendre appui l'un contre l'autre, au cours de ce mouvement de pivotement, ce qui évite tous risques de dérive de la déchirure 13 qui demeure parfaitement centrée entre les deux rainures 6 et 7.

Comme il ressort de ce qui précède, l'invention apporte une grande amélioration à la technique existante, en fournissant un article réalisé à partir d'une feuille thermorformée ou par injection, possèdant des lignes de rupture parfaitement marquées, obtenues de façon simple, à l'aide de couteaux, lors de l'opération de thermoformage. Cette double rainure présente également l'avantage d'éviter toute atteinte de la feuille de matière synthétique par l'outil de prédécoupe de l'opercule de fermeture, puisque cet outil pénétre à l'intérieur de l'opercule, au niveau d'une rainure.

Comme il va de soi, l'invention ne se limite pas à la seule forme d'exécution de cet article, ni à sa seule application décrites ci-dessus à titre d'exemples, elle en embrasse au contraire toutes les variantes de réalisation comprises dans l'étendu des revendications.

C'est ainsi notamment que les dimensions des rainures qui ont été données ci-dessus à titre d'exemples pourraient être différentes, sans que l'on sorte pour autant du cadre de l'invention.

## Revendications

1. Article en matière synthétique, obtenu par thermoformage d'une feuille ou par injection et comportant des lignes de rupture (5) constituées chacune par deux rainures en vis-à-vis, ménagées dans les deux faces de la feuille, caractérisé en ce que l'une (6) des rainures possède un profil en forme générale de U, tandis que la rainure (7) en vis-à-vis possède un profil en forme générale de V.

2. Article selon la revendication 1, comportant des alvéoles (4) débouchant dans le plan d'une feuille (3) de matière synthétique, dans laquelle sont ménagées, entre les alvéoles, les lignes de rupture (5), toutes les alvéoles étant fermées par un opercule (9) unique fixé sur la feuille (3), caractérisé en ce que la rainure (6) en U de chaque ligne de rupture (5) est tournée du côté de l'opercule (9).

3. Article selon l'une quelconque des revendications 1 et 2, caractérisé en ce que les deux ailes de la rainure en V (7) forment un angle inférieur ou égal à 60°.

4. Article selon l'une quelconque des revendications 1 à 3, caractérisé en ce que la largeur (c) du fond de la rainure en V (7) est inférieure à 0,1 mm.

5. Article selon la revendication 2, caractérisé en ce que la largeur (a) du fond de la rainure en U (6) est supérieure à la largeur (c) du fond de la rainure en V (7).

6. Article selon la revendication 5, caractérisé en ce que la largeur (a) du fond de la rainure en U (6) est sensiblement égale au double de la largeur (c) du fond de la rainure en V (7).

7. Article selon les revendications 1 et 2, caractérisé en ce que la profondeur (b) de la rainure en U (6) est inférieure à la profondeur (d) de la rainure en V (7).

8. Article selon l'une quelconque des revendications 6 et 7, caractérisé en ce que la profondeur cumulée des rainures en U (6) et en V (7) est proportionnelle à l'épaisseur (e) de la feuille (3) constitutive de l'article.

9. Article selon l'une quelconque des revendications 6 à 8, caractérisé en ce que pour une plaque ou un bord d'article (3) de 1 mm d'épaisseur, la rainure en U (6) possède une profondeur (b) de l'ordre de 0,15 mm et la rainure en V (7) possède une profondeur (d) de l'ordre de 0,20 mm.

## Claims

1. Article made of synthetic material, obtained by the thermoforming of a sheet or by injection and having breakage lines (5) each formed by two grooves opposite each other and formed in the two faces of the sheet, characterised in that one (6) of the grooves has a profile of overall U shape, whilst the groove (7) opposite it has a profile of overall V shape.

2. Article according to Claim 1, having cells (4) opening out in the plane of a sheet (3) made of synthetic material, in which are formed, between the cells, the breakage lines (5), all the cells being closed off by a single cap (9) fixed to the sheet (3), characterised in that the U-shaped groove (6) of each breakage line (5) is oriented towards the cap (9).

3. Article according to either one of Claims 1 and 2, characterised in that the two sides of the V-shaped groove (7) form an angle less than or equal to 60°.

4. Article according to any one of Claims 1 to 3, characterised in that the width (c) of the bottom of the V-shaped groove (7) is less than 0.1 mm.

5. Article according to Claim 2, characterised in that the width (a) of the bottom of the U-shaped groove (6) is greater than the width (c) of the bottom of the V-shaped groove (7).

6. Article according to Claim 5, characterised in that the width (a) of the bottom of the U-shaped groove (6) is substantially equal to double the width (c) of the the bottom of the V-shaped groove (7).

7. Article according to Claims 1 and 2, characterised in that the depth (b) of the U-shaped groove (6) is less than the depth (d) of the V-shaped groove (7).

8. Article according to either one of Claims 6 and 7, characterised in that the combined depth of the U- (6) and V- (7) shaped grooves is proportional to the thickness (e) of the sheet (3) making up the article.

9. Article according to any one of Claims 6 to 8, characterised in that, for a panel or an edge of an article (3) with a thickness of 1 mm, the U-shaped groove (6) has a depth (b) of approximately 0.15 mm and the V-shaped groove (7) has a depth (d) of approximately 0.20 mm.

## Patentansprüche

1. Gegenstand aus Kunststoff, hergestellt durch Thermoformung aus einer Folie oder durch Injektion, und mit Sollbruchlinien (5), die durch zwei einander gegenüberliegende Nuten gebildet sind, die in den beiden Flächen der Folie angeordnet sind, **dadurch gekennzeichnet,** daß die eine (6) der Nuten ein im wesentlichen U-förmiges Profil aufweist, während die gegenüberliegende Nut (7) ein im wesentlichen V-förmiges Profil aufweist.

2. Gegenstand nach Anspruch 1, mit Näpfen (4), die in der Ebene einer Kunststoffolie (3) münden, in der, zwischen den Näpfen, die Sollbruchlinien (5) vorgesehen sind, wobei alle Näpfe durch einen einzigen Deckel (9) verschlossen sind, der auf der Folie (3) befestigt ist, dadurch gekennzeichnet, daß die U-förmige Nut (6) jeder Sollbruchlinie (5) der Seite des Deckels (9) zugewandt ist.

3. Gegenstand nach einem der Ansprüche 1 und 2, dadurch gekennzeichnet, daß die beiden Flügel der V-förmigen Nut (7) einen Winkel kleiner oder gleich 60° bilden.

4. Gegenstand nach einem der Ansprüche 1 - 3, dadurch gekennzeichnet, daß die Breite (c) des Grundes der V-förmigen Nut (7) kleiner als 0,1 mm ist.

5. Gegenstand nach Anspruch 2, dadurch gekennzeichnet, daß die Breite (a) des Grundes der U-förmigen Nut (6) größer ist als die Breite (c) des Grundes der V-förmigen Nut (7).

6. Gegenstand nach Anspruch 5, dadurch gekennzeichnet, daß die Breite (a) des Grundes der U-förmigen Nut (6) gleich dem Doppelten der Breite (c) des Grundes der V-förmigen Nut (7) ist.

7. Gegenstand nach den Ansprüchen 1 und 2, dadurch gekennzeichnet, daß die Tiefe (b) der U-förmigen Nut (6) geringer ist als die Tiefe (d) der V-förmigen Nut (7).

8. Gegenstand nach einem der Ansprüche 6 und 7, dadurch gekennzeichnet, daß die kumulierte Tiefe der U- und V-förmigen Nuten (6 und 7) proportional der Dicke (e) der den Gegenstand bildenden Folie (3) ist.

9. Gegenstand nach einem der Ansprüche 6 - 8, dadurch gekennzeichnet, daß für eine Tafel oder ein Gegenstandsrandstück (3) von 1 mm Dicke die U-förmige Nut (6) eine Tiefe (b) in der Größenordnung von 0,15 mm und die V-förmige Nut (7) eine Tiefe (d) in der Größenordnung von 0,20 mm besitzt.
